# FASCICULE DE BREVET EUROPEEN

(11) **EP 1 563 915 B1**
(45) Date de publication et mention de la délivrance du brevet: **31.10.2007**
(21) Numéro de dépôt: 05300118.6
(22) Date de dépôt: 15.02.2005
(51) Int. Cl.: B05C 11/00, B05C 3/09

(54) **Gouttière pour la mise en oeuvre d'un procédé de traitement de surface d'une pièce**
Rinnevorrichtung zur Durchführung eines Verfahrens zur Oberflächenbehandlung eines Werkstückes
Gutter for carrying out a method for treating the surface of a part

(30) Priorité: 16.02.2004 FR 0450272
(43) Date de publication de la demande: 17.08.2005
(73) Titulaire: RENAULT S.A.S., 92100 Boulogne Billancourt (FR)
(72) Inventeur: Goupy, Renaud, 78320 Le Mesnil Saint Denis (FR); Gasqueres, Vianney, 78330 FONTENAY LE FLEURY (FR)

(56) Documents cités:
- FR-A- 2 727 095
- US-A- 5 061 530

## Description

L'invention concerne une gouttière pour la mise en oeuvre d'un procédé de traitement de surface d'une pièce, notamment une caisse d'un véhicule, selon le préambule de la revendication 1. Un tel dispositif est connu par exemple de FR-A-2 727 095.

Le traitement de surface d'une caisse d'un véhicule comporte une succession d'étapes où les caisses sont trempées dans différents bains. Le dernier bain est celui de la cataphorèse, qui est constitué d'eau et de résine. La cataphorèse précipite, sur la carrosserie, sous l'action d'un champ électrique. C'est une dépose par électrodéposition. Cette particularité fait que la couche de cataphorèse déposée est sèche au toucher avant l'étape de cuisson.

Mais certaines zones de la caisse, de part leur forme ou leur surface, empêchent l'eau de s'écouler correctement hors de la caisse. Ces zones peuvent être en forme de cuvette, ou bien des zones sur lesquelles la capillarité de la surface empêche l'eau de s'écouler par gravité.

Lors de la cuisson en étuve, l'eau retenue sur la caisse peut entrer en ébullition ou bien former une coulure. Cette coulure est visible après la dépose de la peinture.

Les solutions actuelles pour éliminer cette coulure résident dans le ponçage manuel ou mécanique des surfaces présentant un mauvais aspect de surface, jusqu'à disparition du défaut. Cependant cette solution présente l'inconvénient d'affiner la couche de protection, voir de l'enlever complètement. La tenue à la corrosion de la zone s'en trouve très amoindrie.

Afin de pallier à cet inconvénient, la présente invention concerne une gouttière pour la mise en oeuvre d'un procédé de traitement de surface d'une pièce, notamment une caisse d'un véhicule, comprenant des étapes de trempage et de cuisson,
caractérisée en ce qu'elle comprend au moins une aile, en contact avec la pièce par une de ses extrémités, cette première aile étant maintenue en contact avec la pièce par l'intermédiaire d'une deuxième aile, à laquelle elle est reliée et avec laquelle elle forme un angle obtus sensiblement égal à celui formé par la pièce et la première aile, et caractérisée en ce que l'autre extrémité de la première aile est dirigée vers une zone non esthétique constituant une forme apte à dévier une coulure issue du procédé de traitement.

Selon d'autres caractéristiques de l'invention :
- la deuxième aile est décalée par rapport à la première aile de manière à n'avoir qu'un seul élément de liaison commun ;
- la gouttière est maintenue par magnétisme de la deuxième aile sur la caisse ;
- la deuxième aile comprend un clip de fixation prévu pour s'insérer dans un trou de la pièce traiter.

La présente invention concerne en outre un procédé de traitement de surface d'une pièce, comprenant les étapes suivantes de trempage des différentes pièces constituant la caisse dans une succession de bains et de cuisson des différentes pièces recouvertes des produits constituant les bains ; caractérisé en ce qu'il comporte une étape préalable de mise en place de ladite gouttière sur la partie inférieure des pièces, de manière à dévier, par gravité, la coulure résultant des différents bains.

Selon un mode de réalisation dudit procédé selon la présente invention, le procédé opére en intégrant la première aile à la pièce à traiter ; et en désolidarisant ladite première aile de ladite pièce à traiter après passage en étuve ou en la repliant de façon à la placer dans une zone non visible par le client.

La présente invention sera mieux comprise à l'étude d'un mode de réalisation pris à titre d'exemple nullement limitatif et illustré par les dessins annexés, sur lesquels :
- la figure 1 est une représentation schématique de la gouttière selon l'invention ;
- la figure 2 est une vue de face d'une gouttière selon l'invention positionnée sur l'extrémité inférieure de l'arrière d'une porte d'un véhicule ; et
- la figure 3 est une vue de dos d'une gouttière selon l'invention positionnée sur l'extrémité inférieure de l'arrière d'une porte d'un véhicule.

Bien que pouvant s'appliquer de façon générale à tous types de dispositifs susceptibles de d'engendrer des coulures, l'invention sera plus particulièrement illustrée à titre d'exemple dans le cadre d'un véhicule automobile recevant un traitement de surface.

Tel que représentée sur la figure 1, la gouttière 10 comprend une première aile 12, dont une extrémité 14 est en contact avec la porte 22 et dont la seconde extrémité 16 est dirigée vers une zone non esthétique, telle que le sol. Cette première aile 12 prend la forme d'une cuvette, orientée vers une zone non esthétique telle que le sol, afin de dévier la coulure sur le véhicule qui vient de recevoir le traitement de surface. En effet, une zone non esthétique se définit comme une zone qui ne présente pas de contraintes esthétiques et d'état de surface strictes. A l'inverse, une zone esthétique est définie par tout ce qui est visible par l'utilisateur du véhicule et qui doit présenter de bonnes prestations esthétiques, tellement importantes dans le milieu de l'automobile.

Selon l'invention, dans le mode de réalisation illustré sur les figures 2 et 3, sur lesquelles les organes identiques portent les mêmes références, la première aile 12 est rattachée par l'intermédiaire d'une deuxième aile 18, à la porte 22 destinée à subir le traitement. La deuxième aile 18 est fixée à la porte 22 grâce à un clip 20 dans une ouverture disponible de la porte 22. Avantageusement, le moyen de raccord des deux ailes est l'élément de contact 14 entre la gouttière et la porte. Cet élément de contact 14 suit les courbes de la pièce à traiter pour épouser la forme de celle-ci lors de sa mise en place par magnétisme ou par clipsage.

Dans un premier mode de réalisation, les deux ailes 12 et 18 sont décalées l'une par rapport à l'autre et de manière à orienter la première aile 12 vers l'extérieur de la porte 22. De plus les deux ailes 12 et 18 se situent dans deux plans formant un angle obtus, ce qui permet lors du positionnement de la gouttière 10 de diriger la première aile 12 vers une zone non esthétique telle que le sol, ou telle qu'une cavité non visible par le client, pour entraîner la coulure par gravité.

Dans un autre mode de réalisation, les deux ailettes 12 et 18 peuvent être alignées de façon à ce que la pièce puisse être fixée à un autre point d'ancrage de la porte 22 ou du bas-volet pas exemple. En effet, en fonction des points d'ancrage que peut présenter la porte d'un véhicule, la forme finale de la pièce peut être adaptée de façon à ce que qu'elle puisse d'une part être fixée à un point d'ancrage et d'autre recueillir les gouttes susceptibles de tomber de la porte.

Cette gouttière 10 devra être fabriquée dans un matériau résistant à haute température, par exemple à 180°C, pendant 15 minutes, tel que du polyamide non chargé de verre. Un autre polymère du type thermoplastique ou thermodur, peut être envisagé pour la fabrication de la gouttière.

La gouttière 10 est mise en place sur la porte 16 avant le début du traitement anticorrosion, c'est-à-dire avant le trempage de la caisse dans les différents bains. Son mode de dépose doit être tel que la gouttière 10 ne doit pas entrer en contact avec d'autres éléments de la carrosserie afin de ne pas empêcher la dépose des produits constituant le bain. De plus, sur la partie 18 de la pièce 10, des butées sont positionnées autour du moyen de fixation, par exemple le clip 20, de la gouttière 10 sur la porte 16. Ces butées sont destinées à limiter la surface en contact de la pièce 10 sur la porte 22 par l'intermédiaire d'au moins un contact ponctuel et de préférence quatre contacts ponctuels. Ces butées décalent la surface de la pièce 10 de la porte 16 vers l'extérieur, permettent ainsi une meilleure couverture du produit de la cataphorèse sur l'ensemble la porte 22.

Cette pièce 10 doit résister aux différents remous des bains de traitement de surface associés au traitement pour la corrosion. Après les bains de cataphorèse, la porte 16 sur laquelle est fixée la gouttière, passe en étuve. La gouttière 10 joue sont rôle de déviation des gouttes depuis la fin du bain de cataphorèse jusqu'à la fin de la cuisson. Elle sera par la suite enlevée de la porte 22 à la sortie de l'étuve mécaniquement ou par un opérateur.

La gouttière 10 doit être apposée sur la carrosserie de manière à ne pas empêcher la cuisson de la cataphorèse en faisant office d'écran thermique par exemple. C'est pourquoi des butées disposées de façon avantageuse sur la partie 18 de façon à décaler la pièce 10 de la portière 22, facilitent la cuisson de la partie de porte 22 en face de la pièce 10.

Lorsque la pièce à traiter arrive en étuve, la goutte restant après les bains de trempage et bloquée à l'extrémité du coin inférieur de la porte 22, est dirigée par la gouttière 10. Elle est alors soit déviée vers l'extérieur de la porte 22 d'où elle tombera par gravité, soit retenue dans une zone du véhicule non visible par le client.

Dans un autre mode de réalisation la gouttière 10 est fixée de façon magnétique à la porte 22. Dans ce cas soit elle est positionnée sur une partie de la pièce à traiter moins exposée à la corrosion soit elle est fixée sur la luge. La partie de la gouttière 10 qui récupère la goutte doit être située sous la zone de rétention et les moyens permettant de fixer la gouttière peuvent se matérialiser sous la forme d'un collage, d'un pincement ou bien d'un coincement dans une partie de la porte 22. Avantageusement, la pièce 10 peut être fixée à la porte 22 et comporter une partie fusible ou une zone de pliage servant à enlever ou replier une partie de la pièce 10, par exemple la partie 12, après avoir rempli sa fonction de déviation de goutte.

Dans une autre variante de l'invention, la gouttière 10 est formée d'une patte intégrée directement à la pièce à traiter, et dont l'extrémité est dirigée vers une zone non esthétique telle que le sol. Cette patte est réalisée dans une zone non visible par le client ou bien dans le cas contraire peut être supprimée après le traitement de surface. Dans ce dernier cas, l'arrête de la patte doit être recouverte de mastic pour éviter la corrosion.

La présente invention comporte tous les dispositifs nécessaires à la réalisation de deux fonctions, a savoir le maintien de la gouttière 10 sur la porte 22 et la déviation de la goutte une fois la gouttière mise en place. Elle présente l'avantage d'éviter des opérations de reprise de carrosserie qui retardent la fabrication et en augmentent le coût tout en fournissant une gouttière économique et facile à mettre en oeuvre.

## Revendications

1. Gouttière (10) pour la mise en oeuvre d'un procédé de traitement de surface d'une pièce (22), notamment une caisse d'un véhicule, comprenant des étapes de trempage et de cuisson, **caractérisée en ce qu**'elle comprend au moins une aile (12), en contact avec la pièce (22) par une de ses extrémités (14), cette première aile (12) étant maintenue en contact avec la pièce (22) par l'intermédiaire d'une deuxième aile (18), à laquelle elle est reliée et avec laquelle elle forme un angle obtus sensiblement égal à celui formé par la pièce (22) et la première aile (12), et **caractérisée en ce que** l'autre extrémité (16) de la première aile (12) est dirigée vers une zone non esthétique constituant une forme apte à dévier une coulure issue du procédé de traitement.

2. Gouttière (10) selon la revendication 1 **caractérisée en ce que** la deuxième aile (18) est décalée par rapport à la première aile (12) de manière à n'avoir qu'un seul élément de liaison commun.

3. Gouttière (10) selon la revendication 2, **caractérisé en ce qu'**elle est maintenue par magnétisme de la deuxième aile (18) sur la caisse.

4. Gouttière (10) selon l'une des revendications 1 à 3, **caractérisée en ce que** la deuxième aile (18) comprend un clip (20) de fixation prévu pour s'insérer dans un trou de la pièce à traiter (22).

5. Procédé de traitement de surface d'une pièce, comprenant les étapes suivantes :
- trempage des différentes pièces (22) constituant la caisse dans une succession de bains ;
- cuisson des différentes pièces (22) recouvertes des produits constituant les bains ;
**caractérisé en ce qu**'il comporte une étape préalable de mise en place d'une gouttière (10) selon l'une des revendication 1 à 4, sur la partie inférieure des pièces (22), de manière à dévier, par gravité, la coulure résultant des différents bains.

6. Procédé de traitement de surface d'une pièce selon la revendication 5, le procédé opérant :
- en intégrant la première aile (12) à la pièce à traiter (22) ; et
- en désolidarisant ladite première aile (12) pièce à traiter (22) après passage en étuve, ou en la repliant de façon à la placer dans une zone non visible par le client.

## Claims

1. Gutter (10) for carrying out a method for the surface treatment of a part (22), in particular a body of a vehicle, comprising dipping and baking steps, **characterized in that** the gutter comprises at least one wing (12) in contact with the part (22) by one of its ends (14), this first wing (12) being held in contact with the part (22) via a second wing (18), to which it is connected and with which it forms an obtuse angle substantially equal to that formed by the part (22) and the first wing (12), and **characterized in that** the other end (16) of the first wing (12) is directed towards a non-aesthetic region constituting a shape which is able to deflect a run emanating from the treatment method.

2. Gutter (10) according to Claim 1, **characterized in that** the second wing (18) is offset with respect to the first wing (12) so as to have only a single common connection element.

3. Gutter (10) according to Claim 2, **characterized in that** it is held by magnetism of the second wing (18) on the body.

4. Gutter (10) according to one of Claims 1 to 3, **characterized in that** the second wing (18) comprises a fastening clip (20) intended to be inserted into a hole in the part (22) to be treated.

5. Method for the surface treatment of a part, comprising the following steps:
- dipping the various parts (22) constituting the body in a succession of baths;
- baking the various parts (22) covered with the products constituting the baths;
**characterized in that** it comprises a prior step of fitting a gutter (10) according to one of Claims 1 to 4 on the lower portion of the parts (22) so as to deflect, by gravity, the run resulting from the various baths.

6. Method for the surface treatment of a part according to Claim 5, the method operating by:
- integrating the first wing (12) with the part (22) to be treated; and
- releasing said first wing (12) from the part (22) to be treated after passing into an oven, or by folding it so as to place it in a region which is not visible to the customer.

## Patentansprüche

1. Ablaufrinne (10) zur Anwendung eines Verfahrens der Oberflächenbehandlung eines Bauteils (22), insbesondere einer Fahrzeugkarosserie, das Schritte des Eintauchens und des Aushärtens aufweist, **dadurch gekennzeichnet, dass** sie mindestens einen Flügel (12) aufweist, der mit dem Bauteil (22) über eines seiner Enden (14) in Kontakt steht, wobei dieser erste Flügel (12) mit dem Bauteil (22) mittels eines zweiten Flügels (18) in Kontakt gehalten wird, mit dem er verbunden ist und mit dem er einen stumpfen Winkel im Wesentlichen gleich demjenigen bildet, der von dem Bauteil (22) und dem ersten Flügel (12) gebildet wird, und **dadurch gekennzeichnet, dass** das andere Ende (16) des ersten Flügels (12) zu einer unästhetischen Zone hin gerichtet ist, die eine Form bildet, die eine vom Behandlungsverfahren stammende Tropfnasenbildung ablenken kann.

2. Ablaufrinne (10) nach Anspruch 1, **dadurch gekennzeichnet, dass** der zweite Flügel (18) bezüglich des ersten Flügels (12) versetzt ist, um nur ein gemeinsames Verbindungselement zu haben.

3. Ablaufrinne (10) nach Anspruch 2, **dadurch gekennzeichnet, dass** sie durch Magnetwirkung des zweiten Flügels (18) auf der Karosserie gehalten wird.

4. Ablaufrinne (10) nach einem der Ansprüche 1 bis 3, **dadurch gekennzeichnet, dass** der zweite Flügel (18) einen Befestigungsclip (20) aufweist, der vorgesehen ist, um sich in ein Loch des zu behandelnden Bauteils (22) einzufügen.

5. Verfahren zur Oberflächenbehandlung eines Bauteils, das die folgenden Schritte aufweist:
- Eintauchen der verschiedenen die Karosserie bildenden Bauteile (22) in eine Folge von Bädern;
- Aushärten der verschiedenen Bauteile (22), die mit den die Bäder bildenden Produkten bedeckt sind;
**dadurch gekennzeichnet, dass** es einen vorhergehenden Schritt des Anordnens einer Ablaufrinne (10) nach einem der Ansprüche 1 bis 4 auf dem unteren Teil der Bauteile (22) aufweist, um durch Schwerkraft die aus den verschiedenen Bädern resultierende Tropfnasenbildung umzulenken.

6. Verfahren zur Oberflächenbehandlung eines Bauteils nach Anspruch 5, wobei das Verfahren stattfindet, indem:
- der erste Flügel (12) in das zu behandelnde Bauteil (22) eingefügt wird; und
- der erste Flügel (12) nach dem Durchgang durch den Trockenofen vom zu behandelnden Bauteil (22) gelöst oder so umgeschlagen wird, dass er in einer für den Kunden nicht sichtbaren Zone angeordnet wird.
